# EUROPÄISCHE PATENTSCHRIFT

(11) **EP 1 425 475 B1**
(45) Veröffentlichungstag und Bekanntmachung des Hinweises auf die Patenterteilung: **06.02.2008**
(21) Anmeldenummer: 02774612.2
(22) Anmeldetag: 12.09.2002
(51) Int. Cl.: E01C 23/09, B28D 1/04

(54) **Bodenschneidvorrichtung**
Ground surface cutting device
Dispositif de découpe de sols

(30) Priorität: 14.09.2001 DE 10145465
(43) Veröffentlichungstag der Anmeldung: 09.06.2004
(62) Teilanmeldung aus: 07014612.1
(73) Patentinhaber: Wacker Construction Equipment AG, 80809 München (DE)
(72) Erfinder: STEFFEN, Michael, 80796 München (DE); RETTENWEBER, Alfred, 80809 München (DE)
(74) Vertreter: Hoffmann, Jörg Peter
(86) Internationale Anmeldenummer: PCT/EP2002/010254
(87) Internationale Veröffentlichungsnummer: WO 2003/025289

(56) Entgegenhaltungen:
- EP-A- 0 996 220
- US-A- 4 343 513
- US-A- 4 848 845

## Beschreibung

Die Erfindung betrifft eine Bodenschneidvorrichtung gemäß dem Oberbegriff von Patentanspruch 1.

Derartige Bodenschneidvorrichtungen sind als Bodensägemaschinen, Trenn- oder Fugenschneider seit langem bekannt und dienen dazu. Asphalt- oder Betonböden aufzuschneiden.

Die Figur zeigt eine derartige bekannte Bodenschneidvorrichtung, welche später noch ausführlich erläutert wird.

Kleinere Bodenschneidvorrichtungen werden von dem Bediener von Hand geschoben, während größere Geräte mit einer maschinellen Vorschubeinrichtung zum Eigenantrieb ausgestattet sind. Dazu werden meist ein Rad oder mehrere Räder mechanisch, hydraulisch oder elektrisch angetrieben. Die Einstellung der Vorschubgeschwindigkeit erfolgt durch den Bediener von Hand mittels Stellgliedern stufenlos oder mit diskreten Geschwindigkeitsstufen. Um bestmögliche Arbeitsergebnisse erzielen zu können, ist eine optimale Vorschubgeschwindigkeit erforderlich, die von vielen Faktoren abhängt. Zu den Hauptfaktoren gehören die Materialzusammensetzung des Schnittgutes, die Leistungsfähigkeit und die Standzeit des Schneidwerkzeugs (der Schneidscheibe), die Schnitttiefe, die Drehzahl und das Drehmoment der die Schneidscheibe antreibenden Schneidwelle sowie die Stabilität und die Spurtreue der Schneidvorrichtung.

Aufgrund der vielen Faktoren ist es daher selbst für erfahrene Bediener nicht einfach, eine günstige Vorschubgeschwindigkeit einzustellen und manuell einzuhalten. Insbesondere können einige der genannten Parameter vom Bediener entweder gar nicht oder nur über sekundäre Effekte erfasst werden. Beispielsweise kann der Bediener die Drehzahl der Schneidwelle meist nur anhand der Geräuschentwicklung des die Schneidwelle antreibenden Schneidmotors abschätzen. Das ist meist schwierig, wenn der Bediener einen vorgeschriebenen Gehörschutz trägt oder sich weitere Geräuscherzeuger in unmittelbarer Nähe des Arbeitsortes befinden. Bei einem maschinellen Vorschub fehlt dem Bediener darüber hinaus die wertvolle Rückmeldung über die Vorschubkraft, die er bei Bodenschneidvorrichtungen mit manuellem Vorschub durch die am Handgriff aufzubringende Kraft direkt spüren kann.

Wenn die Vorschubgeschwindigkeit nicht optimal eingestellt ist, können verschiedene Nachteile auftreten: Geringe Standzeit der Schneidscheibe, erhöhte Bruchgefahr der Schneidscheibe, unökonomischer oder unökologischer Arbeitspunkt des Schneidmotors. Überbelastung der Schneidvorrichtung bzw. des Schneidmotors, erhöhte Arbeitsdauer sowie schlechte Arbeitsqualität (z. B. ungleichmäßige Schnitttiefe).

Aus der US-A-4 848 845 ist ein Fugenschneider bekannt, bei dem eine erhöhte Belastung des Schneidwerkzeugs unmittelbar eine Reduzierung der Vorschubgeschwindigkeit bewirkt.

In der EP-A-0 996 220 wird eine Bodensäge beschrieben, bei der die Vorschubgeschwindigkeit in Abhängigkeit von der Belastung der Schleifscheiben eingestellt wird. Zu diesem Zweck wird die Stromaufnahme der Schneidmotoren gemessen und die Drehgeschwindigkeit des Vorschubmotors entsprechend angepasst.

In der US-A-4 343 513 wird eine Bodenhobelmaschine beschrieben, bei der ein Überlast-System vorgesehen ist. Wenn die Drehgeschwindigkeit einer Hobelwalze unter einen voreingestellten Wert fällt, wird die Vorschubgeschwindigkeit unabhängig von einer manuell durch den Bediener gewählten Vorschubgeschwindigkeit abgesenkt. Sobald die Drehgeschwindigkeit der Hobelwalze wieder auf den vorgegebenen Grenzwert angestiegen ist, wird die Vorschubgeschwindigkeit wieder gesteigert.

Der Erfindung liegt die Aufgabe zugrunde, eine Bodenschneidvorrichtung anzugeben, mit der stets eine optimale Vorschubgeschwindigkeit sichergestellt werden kann.

Erfindungsgemäß wird die Aufgabe durch eine Bodenschneidvorrichtung mit den Merkmalen von Patentanspruch 1 gelöst. Vorteilhafte Weiterentwicklungen der Erfindung sind in den abhängigen Ansprüchen definiert.

Eine erfindungsgemäße Bodenschneidvorrichtung weist eine Leistungserfassungseinrichtung und eine mit der Leistungserfassungseinrichtung gekoppelte Regeleinrichtung auf. Die Leistungserfassungseinrichtung dient zum Erfassen eines Ist-Wertes für die Leistung des Schneidmotors.

Der Ist-Wert wird an die Regeleinrichtung geliefert, die den Ist-Wert mit einem vorgegebenen, z. B. schon im Werk bei der Montage eingespeicherten Soll-Wert vergleicht. In Abhängigkeit von einer Abweichung vom Ist- und Soll-Wert beeinflusst die Regeleinrichtung die Vorschubgeschwindigkeit.

Damit ist es möglich, dass die Vorschubgeschwindigkeit nicht mehr manuell - sei es durch Schieben der Bodenschneidvorrichtung durch den Bediener oder durch manuelles Einstellen der Vorschubgeschwindigkeit -, sondern automatisch durch die Regeleinrichtung eingestellt wird. Bei dem erfindungsgemäßen Regelkreis stellt die Leistung des Hauptantriebsmotors (Schneidmotor) die Regelgröße dar.

Der Schneidmotor weist eine Drehzahlregel- und/oder -begrenzungseinrichtung zum Halten einer vorbestimmten Drehzahl auf, deren Regelaktivität durch die Leistungserfassungseinrichtung zum Bestimmen des Ist-Wertes für die Leistung des Schneidmotors auswertbar ist. Damit läßt sich eine Aussage über die Motorbelastung auch dann treffen, wenn sich die Motordrehzahl im Wesentlichen nicht ändert.

Der in der Regeleinrichtung vorgegebene Sollwert kann werksseitig fest eingestellt werden. Bei einer anderen Ausführungsform der Erfindung ist es jedoch möglich, dass der Bediener den Sollwert aufgrund von veränderlichen Betriebsparametern, nämlich dem Material des zu bearbeitenden Schnittgutes, der Leistungsfähigkeit des Schneidwerkzeugs, der Schnitttiefe oder der Nenndrehzahl des Schneidmotors verändern kann.

Die Regeleinrichtung steuert einen zusätzlich zu dem Schneidmotor vorgesehenen, zur Vorschubeinrichtung gehörenden Vorschubmotor an, der das Fahrwerk relativ zum Boden verfährt.

Wahlweise kann die Regeleinrichtung zu- oder abgeschaltet werden, so dass für den Bediener nach wie vor die Möglichkeit besteht, die Bodenschneidvorrichtung manuell zu schieben oder die Vorschubgeschwindigkeit von Hand auf einen von ihm gewünschten Wert fest einzustellen.

Die automatische Einstellung der Vorschubgeschwindigkeit verringert die Gefahr von Fehlbedienungen, insbesondere durch unkundige Bediener. Weiterhin kann auf bisher erforderliche manuelle Bedienteile verzichtet werden. Durch die automatische Regelung wird ein ökonomisch und ökologisch günstiger Betrieb der Bodenschneidvorrichtung sichergestellt.

Diese und weitere Vorteile und Merkmale der Erfindung werden nachfolgend anhand eines Beispiels unter Zuhilfenahme der Figur näher erläutert.

Die einzige Figur zeigt einen als Bodenschneidvorrichtung dienenden Fugenschneider.

Auf einem Fahrwerk 1 ist ein als Schneidmotor 2 dienender Hauptantriebsmotor befestigt. Der Schneidmotor 2 ist ein Ottomotor, der Kraftstoff aus einem Tank 3 bezieht. Der Schneidmotor 2 treibt über eine nicht dargestellte Schneidwelle eine als Schneidwerkzeug dienende Schneidscheibe 4 an, die in bekannter Weise den zu bearbeitenden Boden sägt. Bei der Schneidscheibe 4 kann es sich z. B. um eine Diamanttrennscheibe handeln. Hinter dem Tank 3 ist ein Wasserzufuhrsystem 5 angeordnet, mit dem Wasser zum Kühlen der Schneidscheibe 4 zugeführt werden kann.

Am hinteren Ende des Fahrwerks 1 ist eine Hinterachse mit zwei Hinterrädern 6 angeordnet, von denen in der Figur nur eines erkennbar ist. Entsprechend ist am vorderen Ende des Fahrwerks 1 eine Vorderachse 7 mit ebenfalls zwei Rädern 8 angeordnet.

Die Hinterräder 6 können durch eine nicht dargestellte Vorschubeinrichtung, die unter anderem einen zusätzlich zu dem Schneidmotor 2 vorgesehenen Vorschubmotor, z. B. einen Elektromotor, aufweist, angetrieben werden. Der als Vorschubmotor für die Hinterräder 6 dienende Elektromotor kann z. B. durch die vom Schneidmotor 2 angetriebene Lichtmaschine mit Energie versorgt werden.

Zum Verfahren des Fugenschneiders beim Schneiden des Bodens bestehen mehrere Möglichkeiten:

Zum einen kann der Bediener den Fugenschneider mit Hilfe eines Handgriffs 9 über den Boden verschieben. Dabei kann der Bediener die Vorschubgeschwindigkeit nach Belieben ändern, wobei er insbesondere die wirksame Vorschubkraft (als Indiz für den Widerstand, der der Schneidscheibe 4 während des Schneidens entgegengesetzt wird) und die akustisch wahrnehmbare Motordrehzahl berücksichtigen wird.

Alternativ dazu besteht die aus dem Stand der Technik bekannte Möglichkeit des maschinellen Vorschubs, den der Bediener über Bedienelemente 10 zuschaltet. Der zur Vorschubeinrichtung gehörende Elektromotor treibt dann die Hinterräder 6 an, wobei die dadurch erzielbare Vorschubgeschwindigkeit bei aus dem Stand der Technik bekannten Fugenschneidern im Wesentlichen konstant ist.

Erfindungsgemäß weist der

Schneidmotor eine Drehzahlregel- und/oder -begrenzungseinrichtung zum Halten einer vorbestimmten Drehzahl auf, deren Regelaktivität durch eine Leistungserfassungseinrichtung zum Bestimmen des Ist-Wertes für die Leistung des Schneidmotors auswertbar ist.

Der Ist-Wert wird an eine Regeleinrichtung geliefert, die den Ist-Wert mit einem vorgegebenen, z. B. schon im Werk bei der Montage eingespeicherten Soll-Wert vergleicht. In Abhängigkeit von einer Abweichung vom Ist- und Soll-Wert beeinflusst die Regeleinrichtung die Vorschubgeschwindigkeit.

Durch die Regeleinrichtung ist es möglich, den Fugenschneider stets im optimalen Arbeitspunkt zu halten, um einerseits eine Überlastung der Schneidscheibe 4 und des Schneidmotors 2 zu vermeiden und andererseits ein effektives zügiges Arbeiten zu ermöglichen.

Der Vorschub lässt sich in bekannter Weise zu- oder abschalten, um ein unerwünschtes Losfahren der Bodenschneidvorrichtung zu vermeiden.

Auch die Regeleinrichtung ist abschaltbar, um es dem Bediener zu ermöglichen, den Fugenschneider entweder von Hand zu schieben oder - wie beim Stand der Technik - einen Konstantwert für die Vorschubgeschwindigkeit einzugeben, der dann unabhängig von den tatsächlich wirkenden Belastungen eingehalten wird.

## Patentansprüche

1. Bodenschneidvorrichtung, mit
- einem Fahrwerk (1);
- einem von dem Fahrwerk (1) getragenen Schneidmotor (2) zum drehenden Antreiben eines Schneidwerkzeugs (4);
- einer Vorschubeinrichtung (6) zum Bewegen des Schneidwerkzeugs (4) mit einer Vorschubgeschwindigkeit relativ zu dem Boden:
- einer Leistungserfassungseinrichtung zum Erfassen eines Ist-Wertes für die Leistung des Schneidmotors (2); und mit
- einer Regeleinrichtung zum Vergleichen des von der Leistungserfassungseinrichtung erfassten Ist-Wertes mit einem vorgegebenen Soll-Wert und Verändern der Vorschubgeschwindigkeit in Abhängigkeit von einer Abweichung von Ist- und Soll-Wert;
**dadurch gekennzeichnet, dass**
- der Schneidmotor (2) eine Drehzahlregel- und/oder -begrenzungseinrichtung zum Halten einer vorbestimmten Drehzahl aufweist, deren Regelaktivität durch die Leistungserfassungseinrichtung zum Bestimmen des Ist-Wertes für die Leistung des Schneidmotors (2) auswertbar ist.

2. Bodenschneidvorrichtung nach Anspruch 1, **dadurch gekennzeichnet, dass** die Regeleinrichtung derart ausgebildet ist, dass sie eine Verminderung der Vorschubgeschwindigkeit bewirkt, wenn der Ist-Wert kleiner als der Soll-Wert ist, und dass sie eine Erhöhung der Vorschubgeschwindigkeit bewirkt, wenn der Ist-Wert größer als der Soll-Wert ist.

3. Bodenschneidvorrichtung nach Anspruch 1 oder 2. **dadurch gekennzeichnet, dass** der Soll-Wert in Abhängigkeit von Betriebsparametern manuell veränderbar ist, wobei die Betriebsparameter Parameter aus der Gruppe Material des Schnittgutes. Leistungsfähigkeit des Schneidwerkzeugs (4), Schnitttiefe. Nenndrehzahl des Schneidmotors (2) sind.

4. Bodenschneidvorrichtung nach einem der Ansprüche 1 bis 3, **dadurch gekennzeichnet, dass** das Fahrwerk (1) durch die Vorschubeinrichtung relativ zu dem Boden verfahrbar ist.

5. Bodenschneidvorrichtung nach einem der Ansprüche 1 bis 4, **dadurch gekennzeichnet, dass** die Vorschubeinrichtung (6) einen Vorschubmotor aufweist, der von der Regeleinrichtung ansteuerbar ist.

6. Bodenschneidvorrichtung nach einem der Ansprüche 1 bis 5, **dadurch gekennzeichnet, dass** die Regeleinrichtung abschaltbar ist und die Vorschubgeschwindigkeit entweder durch manuelles Schieben der Bodenschneidvorrichtung oder durch manuelles Vorgeben eines Vorschubgeschwindigkeits-Soll-Wertes für die Vorschubeinrichtung einstellbar ist.

## Claims

1. Ground cutting device, having
- a travelling mechanism (1);
- a cutting motor (2) which is supported by the travelling mechanism (1) for rotationally driving a cutting tool (4);
- an advancing device (6) for moving the cutting tool (4) at an advancing speed relative to the ground;
a power detecting device for detecting an actual value of the power of the cutting motor (2); and having
- a control device for comparing the actual value, which is detected by the power detecting device, to a specified desired value, and for changing the advancing speed in dependence upon a deviation from the actual value and desired value;
**characterised in that**
- the cutting motor (2) comprises a rotational speed control device and/or a rotational speed limiting device for maintaining a predetermined rotational speed, whose control activity can be evaluated by the power detecting device for determining the actual value of the power of the cutting motor (2).

2. Ground cutting device as claimed in claim 1, **characterised in that** the control device is formed in such a manner that it effects a reduction in the advancing speed, if the actual value is less than the desired value, and that it effects an increase in the advancing speed, if the actual value is greater than the desired value.

3. Ground cutting device as claimed in claim 1 or 2, **characterised in that** the desired value can be changed manually in dependence upon operating parameters, wherein the operating parameters are parameters from the following group: the material of the cut material, the efficiency of the cutting tool (4), the cutting depth, the nominal rotational speed of the cutting motor (2).

4. Ground cutting device as claimed in any one of claims 1 to 3, **characterised in that** the travelling mechanism (1) can be displaced relative to the ground by means of the advancing device.

5. Ground cutting device as claimed in any one of claims 1 to 4, **characterised in that** the advancing device (6) comprises an advancing motor which can be controlled by the control device.

6. Ground cutting device as claimed in any one of claims 1 to 5, **characterised in that** the control device can be switched off and the advancing speed can be adjusted either by manually pushing the ground cutting device or by manually specifying an advancing speed-desired value for the advancing device.

## Revendications

1. Dispositif de découpe de sols, comportant
- un châssis (1) ;
- un moteur de coupe (2), supporté par le châssis (1) et destiné à entraîner en rotation un outil de coupe (4) ;
- un dispositif d'avance (6) pour déplacer l'outil de coupe (4) avec une vitesse d'avance par rapport au sol ;
- un dispositif d'enregistrement de puissance destiné à enregistrer une valeur réelle de la puissance du moteur de coupe (2) ; et avec
- un dispositif de réglage, destiné à comparer la valeur réelle, enregistrée par le dispositif d'enregistrement de puissance, avec une valeur de consigne prédéfinie, et destiné à modifier la vitesse d'avance en fonction de la différence entre la valeur réelle et la valeur de consigne ;
**caractérisé en ce que**
- le moteur de coupe (2) comporte un dispositif de réglage et/ou de limitation de la vitesse de rotation, qui est destiné à maintenir une vitesse de rotation prédéfinie et dont l'activité de réglage peut être analysée par le dispositif d'enregistrement de puissance destiné à déterminer la valeur réelle de la puissance du moteur de coupe (2).

2. Dispositif de découpe de sols selon la revendication 1, **caractérisé en ce que** le dispositif de réglage est réalisé de telle sorte qu'il induit une diminution de la vitesse d'avance lorsque la valeur réelle est inférieure à la valeur de consigne, et **en ce qu'**il induit une augmentation de la vitesse d'avance lorsque la valeur réelle est supérieure à la valeur de consigne.

3. Dispositif de découpe de sols selon la revendication 1 ou 2, **caractérisé en ce que** la valeur de consigne peut être modifiée manuellement en fonction de paramètres de service, les paramètres de service étant des paramètres issus du groupe matériau du produit à couper, puissance de l'outil de coupe (4), profondeur de coupe, vitesse de rotation nominale du moteur de coupe (2).

4. Dispositif de découpe de sols selon l'une quelconque des revendications 1 à 3, **caractérisé en ce que** le châssis (1) peut être déplacé par rapport au sol au moyen du dispositif d'avance.

5. Dispositif de découpe de sols selon l'une quelconque des revendications 1 à 4, **caractérisé en ce que** le dispositif d'avance (6) comporte un moteur d'avance, qui peut être actionné par le dispositif de réglage.

6. Dispositif de découpe de sols selon l'une quelconque des revendications 1 à 5, **caractérisé en ce que** le dispositif de réglage peut être désactivé et la vitesse d'avance peut être réglée soit par le déplacement manuel du dispositif de découpe de sols, soit par la définition manuelle d'une valeur de consigne de la vitesse d'avance ouverture de remplissage le dispositif d'avance.
